# FASCICULE DE BREVET EUROPEEN

(11) **EP 3 063 406 B1**
(45) Date de publication et mention de la délivrance du brevet: **02.12.2020**
(21) Numéro de dépôt: 14809515.1
(22) Date de dépôt: 27.10.2014
(51) Int. Cl.: F04B 13/00, F04B 43/00, F04B 43/02, F04B 43/06, F04B 53/22

(54) **POMPE A MEMBRANE ET DISPOSITIF A CLAPETS POUR UNE TELLE POMPE**
MEMBRANPUMPE UND VENTILVORRICHTUNG FÜR SOLCH EINE PUMPE
MEMBRANE PUMP AND VALVE DEVICE FOR SUCH A PUMP

(30) Priorité: 30.10.2013 FR 1360587
(43) Date de publication de la demande: 07.09.2016
(73) Titulaire: DOSATRON INTERNATIONAL, 33370 Tresses (FR)
(72) Inventeur: FURET, Sébastien, F-33800 Bordeaux (FR); CHARRIERE, Christophe, F-33360 Camblanes et Meynac (FR); DUQUENNOY, Philippe, F-33750 Camarsac (FR)
(74) Mandataire: IPAZ
(86) Numéro de dépôt international: PCT/IB2014/065636
(87) Numéro de publication internationale: WO 2015/063668

(56) Documents cités:
- WO-A2-2008/031419
- WO-A2-2010/132372
- JP-A- S60 105 936
- US-A- 5 803 122
- US-A1- 2004 062 662

## Description

L'invention est relative à une pompe à membrane du type comprenant un corps qui comporte :
un raccord d'aspiration et un raccord de refoulement du fluide à pomper,
un clapet d'aspiration et un clapet de refoulement associés respectivement aux raccords d'aspiration et de refoulement,
une chambre de commande dans laquelle est disposée la membrane, et une chambre de travail située du côté de la membrane opposé à la chambre de commande,
un conduit de commande propre à relier la chambre de commande à un raccord de commande du corps, ce conduit de commande permettant d'appliquer alternativement une dépression et une pression sur la membrane.

Une pompe à membrane de ce type est connue notamment d'après WO 2012/063184 de la Société Demanderesse. La pompe à membrane est installée à l'extrémité inférieure d'une pompe doseuse comportant un moteur hydraulique à mouvement alternatif qui actionne la pompe à membrane pour injecter un additif dans un courant principal de liquide.

Dans une telle pompe, la membrane constitue un composant relativement fragile qu'il faut pouvoir remplacer de temps à autre. Il est donc souhaitable que l'opération de démontage et de remplacement de la membrane soit la plus simple possible, avec un minimum d'incidence sur les autres composants de la pompe.

On connaît également d'après FR 2 313 578 une pompe à membrane avec clapets installés sur une plaque, la membrane étant commandée par le noyau d'un électroaimant et non par l'application alternative d'une dépression et d'une pression. Mais, là encore, le démontage de la membrane nécessite de démonter plusieurs composants de la pompe.

En outre, il est important que la conception de la pompe à membrane permette de réduire le volume mort qui existe entre la membrane en position de repos, ou début d'aspiration, et le clapet de refoulement, pour faciliter l'auto-amorçage de la pompe.

Il est également connu du document US 5803122 A1, une soupape à diaphragme pour une pompe à piston à grande vitesse comprenant un siège de soupape définissant au moins un canal pour le fluide à traverser. Le canal comprend un support disposé à l'intérieur. Un diaphragme s'étend sur le canal et est rappelé vers une position fermée par un rebord surélevé sur le siège de soupape. Une face de soupape en retrait sous le diaphragme est formée de telle sorte que le fluide exerce une force vers l'avant sur une zone du diaphragme qui est supérieure à la zone de section transversale du canal. Le support dans le canal supporte le diaphragme pendant le cycle inverse de l'écoulement du fluide. La valve est donc durable et consomme une quantité minimale d'énergie.

L'invention a pour but, surtout, de fournir une pompe à membrane qui réponde mieux que jusqu'à présent aux exigences rappelées ci-dessus et qui soit d'une construction simple et fiable.

WO 2008/031419 une pompe à membrane du type en question, dans laquelle le corps comporte un logement ouvert vers l'extérieur à une extrémité, et fermé à son autre extrémité par un fond comportant un orifice d'aspiration et un orifice de refoulement, la membrane étant située au voisinage du fond, ou contre le fond, et étant maintenue par un bouchon engagé dans le logement, ce bouchon présentant, à son extrémité tournée vers la membrane, un évidement constituant la chambre de commande.

Selon l'invention, une pompe à membrane, comportant les éléments définis précédemment, est caractérisée en ce que le logement est orienté transversalement, de préférence à angle droit, par rapport au conduit de commande, l'évidement constituant la chambre de commande est relié à un passage qui débouche sur la surface latérale du bouchon pour établir une communication avec le conduit de commande, et le bouchon est maintenu en place dans le logement par une bague liée, en particulier par un filetage, avec le corps de la pompe et comportant un moyen de retenue du bouchon.

Dans une telle pompe, le bouchon peut être démonté par simple translation après démontage de la bague retenant ce bouchon, ce qui permet d'accéder à la membrane et de la remplacer si nécessaire sans avoir à intervenir sur les autres éléments de la pompe. La mise en place du bouchon s'effectue par un simple mouvement de translation.

De préférence, la pompe comprend un dispositif à clapets qui comporte une plaque dans laquelle sont montés le clapet d'aspiration et le clapet de refoulement, la plaque supportant la membrane et étant maintenue contre le fond du logement par le bouchon.

L'ensemble des clapets installés sur la plaque, et de la membrane, constitue un dispositif interchangeable qui peut être retiré après démontage du bouchon et remplacé par un ensemble neuf sans intervention sur les autres composants de la pompe.

Un orifice d'aspiration et un orifice de refoulement sont prévus dans le fond du logement en regard des clapets correspondants portés par la plaque. Une bague d'étanchéité, montée sur la plaque autour de chaque clapet, est prévue pour assurer l'étanchéité entre plaque et corps de pompe. La plaque est traversée, au niveau des orifices d'aspiration et de refoulement, par au moins un canal pour l'écoulement du fluide. De préférence, un seul canal est prévu au niveau de l'orifice de refoulement pour réduire le volume mort entre la membrane et le clapet de refoulement.

La plaque peut être encliquetée à l'extrémité du bouchon, en particulier à l'aide de pattes élastiques prévues sur le bouchon.

Les clapets d'aspiration et de refoulement sont avantageusement constitués par des clapets de type ombrelle, présentant un noyau engagé dans un orifice de la plaque et une collerette, ou coiffe, flexible fermant le ou les canaux traversant la plaque. Les clapets peuvent être en contact avec la membrane lorsque la pompe est au repos ou en fin de refoulement, de sorte que le volume mort entre membrane et clapet de refoulement est minimum. En variante, les clapets d'aspiration et de refoulement pourraient être constitués par des clapets en forme de bec de canard comportant deux lèvres souples s'appliquant l'une contre l'autre suivant une configuration en V dont la pointe est tournée dans le sens d'écoulement du fluide.

En variante également, les clapets d'aspiration et de refoulement, de type ombrelle ou en forme de bec de canard, peuvent être disposés dans des logements du corps de pompe, et la membrane est appliquée directement contre le fond du logement, sans être disposée sur une plaque.

L'angle formé entre les axes géométriques des raccords d'aspiration et de refoulement est de préférence supérieur à 90°, et en particulier égal à 135°. Avantageusement, l'axe géométrique du raccord d'aspiration est parallèle à l'axe géométrique du conduit de commande, tandis que l'axe géométrique du raccord de refoulement forme un angle de 45°, ou voisin de cette valeur, avec l'axe géométrique du conduit de commande.

Le bouchon peut présenter une surface comportant une partie cylindrique et une patrie tronconique propre à s'appliquer contre une surface tronconique conjuguée du logement, le passage prévu dans le bouchon pour liaison au conduit de commande s'ouvrant dans cette partie tronconique et venant en regard du conduit de commande, un moyen de détrompage étant prévu sur la surface latérale du bouchon pour coopérer avec un moyen de détrompage conjugué du logement afin d'assurer le positionnement convenable du passage relativement au conduit de commande.

Le moyen de détrompage peut être constitué par une nervure prévue sur la surface latérale du bouchon pour coopérer avec une rainure correspondante prévue dans le logement.

L'étanchéité de la liaison entre le passage du bouchon et le conduit de commande est avantageusement assurée par une bague d'étanchéité, en particulier un joint torique, entourant la sortie du passage sur la surface oblique tronconique.

Cette bague est de préférence logée dans une rainure circulaire prévue sur la surface oblique du bouchon. Cette disposition avec surface oblique permet de réduire le risque d'endommagement de la bague d'étanchéité, notamment par pincement, lors du montage, et de l'engagement en translation du bouchon dans le logement.

Avantageusement, le passage prévu dans le bouchon pour relier la chambre de commande au conduit de commande s'étend sur une longueur supérieure au rayon du bouchon pour réduire le risque d'interruption de l'aspiration par collage de la membrane contre le fond de la chambre de commande.

Avantageusement la pompe à membrane telle que définie précédemment, comprend un dispositif à clapets comportant la plaque dans laquelle sont montés le clapet d'aspiration et le clapet de refoulement, en particulier des clapets présentant une coiffe en forme d'ombrelle et un noyau logé dans un orifice de la plaque, ladite plaque supportant la membrane. Ce dispositif à clapets constitue un ensemble interchangeable pour une pompe à membrane. Une pompe à membrane conforme à l'invention est avantageusement installée en partie inférieure d'un doseur proportionnel tel que décrit dans WO 2012/063184, comprenant un corps de doseur avec une entrée de liquide principal et une sortie, un moteur hydraulique logé dans le corps et actionné par le liquide principal, le moteur entraînant un piston plongeur qui assure une aspiration lors d'une course aller transmise par le conduit de commande à la chambre de commande de la pompe à membrane, et un refoulement, repoussant la membrane, lorsque le piston plongeur effectue une course retour.

Un tel doseur proportionnel, fonctionnant sans électricité, permet une injection de liquide auxiliaire délivré par la pompe à membrane.

Avantageusement, le raccord de commande de la pompe à membrane comporte, pour le maintien de la pompe au doseur, une agrafe encliquetée sur le raccord, et un moyen de liaison au doseur, en particulier un écrou, retenu axialement par ladite agrafe.

L'invention consiste, mises à part les dispositions exposées ci-dessus, en un certain nombre d'autres dispositions dont il sera plus explicitement question ci-après à propos d'exemples de réalisation décrits avec référence aux dessins annexés, mais qui ne sont nullement limitatifs. Sur ces dessins :
Fig. 1 est une coupe verticale d'une pompe à membrane selon l'invention, le plan de coupe passant par les axes géométriques des différents raccords et du logement prévu pour la membrane.
Fig. 2 est une vue en perspective éclatée du bouchon, de la membrane, de la plaque, des clapets-ombrelles et des bagues d'étanchéité.
Fig. 3 est une vue en perspective de la plaque, du côté tourné vers la membrane.
Fig. 4 est une vue en perspective extérieure de la pompe.
Fig. 5 est une vue en coupe partielle, à plus petite échelle, de la pompe selon Fig. 1 installée en partie inférieure d'un doseur proportionnel, en fin de course d'aspiration.
Fig. 6 montre, semblablement à Fig. 5, la pompe à membrane en fin de course de refoulement.
Fig. 7 montre, semblablement à Fig. 1, à plus petite échelle, une variante de la pompe à membrane avec clapets d'aspiration et de refoulement en bec de canard.
Fig. 8 est une perspective en extérieur de la pompe de Fig. 7.
Fig. 9 est une vue en coupe avec partie en extérieur, à plus petite échelle, de la pompe de Fig. 7 installée en partie inférieure d'un doseur proportionnel, qui se trouve en fin de refoulement.
Fig. 10 une vue extérieure de la pompe à membrane de Fig.1, avec partie coupée au niveau du raccord de commande selon la ligne X-X de Fig.11.
Fig.11 est une vue de dessus de la pompe de Fig.10 selon la ligne XI-XI de Fig.10, et
Fig.12 est une perspective en extérieur de la pompe de Fig.10, l'agrafe étant écartée du raccord.

En se reportant à Fig. 1 des dessins, on peut voir une pompe P à membrane M comportant un corps 1 muni d'un raccord d'aspiration 2 et d'un raccord de refoulement 3.

Un clapet d'aspiration 4 et un clapet de refoulement 5 sont associés respectivement aux raccords d'aspiration 2 et de refoulement 3.

La membrane M est disposée dans une chambre de commande 6 reliée par un passage 7 à un conduit de commande 8 permettant d'appliquer alternativement une dépression et une pression dans la chambre 6 et sur la membrane M. Le conduit 8 est prévu dans un raccord de commande 9.

Les axes géométriques des raccords 2, 3 et 9, et de leurs conduites respectives, sont situés dans un même plan. De préférence, la pompe P est utilisée dans la position représentée sur Fig. 1, selon laquelle le raccord de commande 9 est en partie haute verticale, le raccord d'aspiration 2 est en partie basse verticale, et le raccord de refoulement 3 est incliné vers le haut. L'angle formé entre les axes géométriques des conduites prévues dans les raccords 2 et 3 est supérieur à 90°, de préférence égal à 135°, de sorte que l'angle A entre l'axe géométrique de la conduite 8 et celui du raccord 3 est égal à 45°.

Une chambre de travail 10, visible sur Fig. 5, est située du côté de la membrane M opposé à la chambre de commande 6, les clapets 4 et 5 faisant communiquer cette chambre 10, soit avec l'aspiration, soit avec le refoulement.

Le corps 1 comporte un logement 11 orienté transversalement et, de préférence, à angle droit, par rapport au conduit de commande 8. Ce logement 11 est prévu dans une protubérance cylindrique 12 du corps 1, du côté opposé au raccord de refoulement 3. Le logement 11 est ouvert à une extrémité vers l'extérieur, et est fermé à son autre extrémité par un fond 13 comportant un orifice d'aspiration 14 relié à la conduite du raccord d'aspiration 2, et un orifice de refoulement 15 relié à la conduite du raccord de refoulement 3.

La membrane M est située au voisinage du fond 13 et est maintenue par un bouchon 16 engagé, par translation, sans mouvement de rotation, dans le logement 11.

La chambre de commande 6 est prévue à l'extrémité intérieure du bouchon 16 sous la forme d'une cuvette évasée en direction de la membrane M. Le passage 7 s'étend orthogonalement à l'axe géométrique du bouchon 16 sur une longueur supérieure au rayon du bouchon 16, ce passage 7 s'ouvrant sur la surface latérale du bouchon dans l'alignement du conduit de commande 8.

Le bouchon 16 est maintenu en position par une bague 17 liée à la protubérance 12 du corps de pompe, avantageusement par un filetage, auquel cas la bague 16 constitue un écrou. D'autres moyens de liaison de la bague 17 à la protubérance 12 pourraient être prévus, par exemple sous forme de rampes inclinées en hélice.

La bague 17 comporte, à son extrémité éloignée de la membrane M, une collerette 18 en saillie radialement vers l'intérieur constituant un moyen de retenue du bouchon 16 lequel comporte une nervure périphérique 19 coopérant avec la collerette 18. Le logement 11 comporte une partie intermédiaire tronconique 20 à proximité de la membrane M et dont le diamètre diminue en direction de cette membrane.

Le bouchon 16 présente une partie tronconique conjuguée 21 qui s'applique contre la partie 20 lors du serrage du bouchon 16 par la bague 17.

Pour assurer un positionnement correct du bouchon 16 dans le logement 11, afin que le passage 7 se trouve dans l'alignement de la conduite 8, des moyens de détrompage sont prévus entre le bouchon 16 et le logement 11 pour imposer l'engagement du bouchon dans la position convenable. Ces moyens de détrompage D comprennent, comme visible sur Fig. 2, une nervure 22 formant un méplat, en saillie sur la surface extérieure cylindrique du bouchon, propre à coopérer avec une rainure correspondante, non visible, prévue dans le logement 11. De préférence, cette nervure 22 occupe la même position angulaire que la sortie du passage 7.

L'étanchéité entre le bouchon 16 et le corps 1 au niveau de la sortie du passage 7 est avantageusement réalisée avec une bague d'étanchéité 23, notamment un joint torique, en particulier en matière élastomère, logée dans une rainure 24 prévue sur la surface oblique de la partie tronconique. Cette disposition du joint 23 sur une surface oblique permet de réduire, sinon de supprimer, le risque de pincement du joint lors du montage par translation du bouchon 16 dans le logement 1, au niveau de la conduite 8.

Selon la réalisation de Fig. 1, la pompe est équipée d'un dispositif à clapets comportant une plaque 25 dans laquelle sont montés le clapet d'aspiration 5 et le clapet de refoulement 6 avantageusement en matière élastomère. Chaque clapet 5, 6 est du type clapet-ombrelle présentant une coiffe en forme d'ombrelle flexible et un noyau engagé, et de préférence retenu par encliquetage, dans un orifice de la plaque 25. La coiffe flexible du clapet d'aspiration 4 est tournée vers la membrane M, tandis que la coiffe du clapet de refoulement 5 est tournée du côté opposé.

Au moins un canal 26, 27 traverse la plaque dans la zone recouverte par la coiffe du clapet. Comme mieux visible sur Fig. 2, trois canaux 26 sont prévus pour traverser la plaque dans la zone du siège de la coiffe du clapet d'aspiration 4, tandis qu'un seul canal 27 est prévu dans la zone du siège du clapet de refoulement 5. La présence d'un seul canal 27 permet de réduire le volume mort d'air à évacuer au moment de l'amorçage de la pompe, entre la membrane M et le clapet de refoulement 5.

La plaque 25 supporte la membrane M qui présente, en périphérie, un bourrelet 28 reçu pour partie dans une gorge périphérique de la plaque 25 et, pour une autre partie, dans une gorge périphérique en extrémité du bouchon 16, entourant la chambre de commande 6. La membrane M comporte une partie centrale 29 plus épaisse reliée par un voile annulaire 30 au bourrelet 28. Le voile 30, au repos, en fin de refoulement, présente une section en forme d'arc de courbe convexe du côté des clapets. Dans cette position de repos de la membrane, le clapet d'aspiration 4 est au contact, par sa coiffe en ombrelle, avec la membrane M, tandis que le noyau du clapet de refoulement 5 est en contact avec le voile 30 de sorte que l'espace mort entre membrane et clapet se trouve réduit au minimum.

L'étanchéité entre la plaque 25 et le fond du logement, autour des orifices 14 et 15, est assurée à l'aide de bagues d'étanchéité 31, 32, notamment des joints toriques en matière élastomère, logées dans des gorges annulaires prévues dans la plaque 25, pour entourer les clapets et les orifices 14, 15. Le dispositif formé par la plaque 25, les clapets 4 et 5 et la membrane M constitue un ensemble interchangeable qui peut être aisément démonté et remplacé, après démontage du bouchon 16 et extraction en translation vers la gauche selon Fig. 1, sans intervention au niveau des autres raccords.

La diminution, voire la suppression, du volume mort entre la membrane M et les clapets, notamment le clapet de refoulement 5 permet un auto-amorçage de la pompe à membrane.

Ce montage sur plaque, avec introduction latérale dans le logement 11, avec un montage et serrage de la membrane à l'aide du bouchon 16 et d'une bague-écrou 17 simplifie amplement le montage.

Avantageusement, comme illustré sur Fig. 2, le bouchon 16 comporte des pattes élastiques 33 formant agrafes, de préférence diamétralement opposées, dans une position angulaire décalée d'un quart de tour par rapport à la nervure 22. Les pattes 33 permettent d'accrocher le bouchon 16 à la plaque 25, par encliquetage de becs prévu en saillie intérieure des agrafes 33 dans des logements correspondants 34 prévus à la périphérie de la plaque 25 en forme de disque. Le clapet 4 est mis en place sur la plaque 25 par introduction du côté de la membrane, tandis que le clapet 5 est mis en place depuis le côté opposé.

La réalisation selon Fig. 2 est particulièrement avantageuse car l'extraction du bouchon 16 après dévissage de la bague 17 permet de retirer l'ensemble de la plaque 25, de la membrane M et des clapets. La plaque 25, qui a servi, peut être remplacée par une nouvelle plaque équipée d'une membrane M et de clapets 4, 5 neufs.

La plaque 25 peut être déclinée aisément en différents matériaux, et notamment en matières fluorées pour éviter les dépôts et améliorer la résistance chimique. La plaque 25 peut aussi être réalisée en céramique dans le cas de produits à pomper, qui auraient un caractère abrasif.

Les clapets 4, 5 en matière élastomère permettent une versatilité de conception en changeant les matériaux, notamment pour résister aux produits oxydants à fort taux de chlore.

Fig. 3 montre, en perspective, la plaque 25 vue du côté tourné vers la membrane, qui n'est pas représentée. La coiffe en ombrelle du clapet 4 d'aspiration, située du côté de la membrane, est visible sur Fig. 3, tandis que seul le noyau du clapet de refoulement 5 est visible.

Fig. 4 est une vue en perspective extérieure de la pompe de Fig. 1.

Fig. 5 représente, à plus petite échelle, en coupe verticale, avec partie en extérieure, la pompe P de Fig. 1 montée à l'extrémité inférieure d'un doseur proportionnel J d'un liquide auxiliaire pompé dans un réservoir non représenté, par un tuyau 35 connecté au raccord 2 d'aspiration de la pompe P. Le liquide auxiliaire pompé est injecté dans un liquide principal qui pénètre dans le corps 36 du doseur par une entrée 37 et qui est évacué par une sortie 38 sur laquelle est monté un raccord 39. Un moteur hydraulique, non visible, est logé dans le corps 36, disposé en général verticalement. Le moteur, actionné par le liquide principal, peut être du type de celui décrit dans le brevet EP 1971774 B1 au nom de la Société Demanderesse. Le moteur hydraulique est relié à un piston plongeur 40, vertical selon la disposition de Fig. 5, pour l'entraîner en un mouvement rectiligne alternatif. Le piston plongeur 40 se déplace dans une chambre cylindrique 41 dont l'extrémité inférieure est reliée au raccord de commande 9 de sorte que les variations de pression dans la chambre 41 sont transmises au conduit de commande 8.

Une phase d'aspiration correspond à la course ascendante, selon Fig. 5, ou course aller, du piston plongeur 40 qui crée une dépression dans la chambre 41 ainsi que dans la conduite 8 et dans la chambre de commande 6 de la pompe P. Le clapet d'aspiration 4 s'ouvre de sorte que du liquide auxiliaire peut être aspiré dans la chambre de travail 10, tandis que le clapet de refoulement 5 se ferme. En fin de course ascendante du piston 40, telle que représentée sur Fig. 5, la membrane M est appliquée contre les parois de la chambre de commande 6 et la chambre de travail 10 a atteint son volume maximum.

Le raccord de refoulement 3 est relié par une conduite flexible 42 à une extension transversale 43, dirigée verticalement vers le bas, du raccord 39. L'inclinaison à 45°, ou selon un angle voisin de cette valeur, de l'axe géométrique du raccord 3 par rapport à l'axe géométrique de la conduite 8 permet de donner à la conduite 42 une forme simple comportant une partie rectiligne suivie d'un arc de courbe à grand rayon de courbure pour le branchement sur l'extension 43.

Fig. 6 représente, semblablement à Fig. 5, l'ensemble du doseur proportionnel J et de la pompe P en fin de la phase de refoulement, le piston plongeur 40 étant en fin de course descendante. La pression du liquide dans le conduit de commande 8 et dans la chambre de commande 6 ayant augmenté, la membrane M a été repoussée vers la droite selon Fig. 6 en provoquant la sortie du liquide auxiliaire (qui avait été aspiré lors de la phase précédente) à travers le clapet de refoulement 5. Le liquide auxiliaire est évacué vers la conduite 42 et son mélange avec le liquide principal s'effectue au niveau du raccord 39. Le clapet d'aspiration est fermé et empêche un retour dans la conduite d'aspiration 35. En fin de refoulement, la membrane M est appliquée contre la plaque 25, selon la configuration des Fig. 6 et 1.

Fig. 7 est une coupe verticale, semblable à Fig. 1, d'une variante de réalisation Pa de la pompe à membrane. Les éléments de cette variante identiques, ou semblables par leurs fonctions, à des éléments déjà décrits à propos de Fig. 1, seront désignés par les mêmes références, éventuellement suivies de la lettre a, et leur description ne sera pas reprise ou ne sera effectuée que succinctement.

Selon cette variante, les clapets d'aspiration et de refoulement 4a, 5a sont en bec de canard, c'est-à-dire en forme de V inversé pour le clapet d'aspiration 4a et incliné pour le clapet de refoulement 5a. La pointe des clapets en V est orientée dans le sens d'écoulement du liquide. Ces clapets comportent des lèvres souples s'appliquant l'une contre l'autre pour former le V inversé ou incliné, et autorisant un passage du liquide provenant de la concavité du V, et interdisant la circulation en sens inverse.

Selon une variante non représentée, les clapets en becs de canard 4a, 5a peuvent être montés sur une plaque semblable à la plaque 25 de Fig. 1.

Selon la variante de Fig. 7, le clapet d'aspiration 4a est installé dans un logement 14a du corps 1a de pompe, communiquant avec la chambre de travail 10. Le clapet de refoulement 5a est installé à l'entrée du raccord de refoulement 3a, en aval de la chambre de travail et au débouché d'une conduite inclinée 44 faisant communiquer la chambre de travail avec la conduite du raccord 3a.

Selon cette variante, la membrane M en fin de refoulement ou en position de repos de la pompe est appliquée directement contre le fond 13a du logement du corps de pompe.

Le bouchon 16a semblable au bouchon 16 de Fig. 1 comporte un puits longitudinal central 45 avec cloison médiane 46 prévue pour faciliter l'extraction du bouchon 16 après démontage de l'écrou 17.

Fig. 8 est une vue en perspective de l'extérieur de la pompe Pa de Fig. 7.

Le fonctionnement de la variante Pa de Fig. 7 est semblable à celui décrit à propos des figures précédentes.

Lorsqu'une dépression est créée dans le conduit de commande 8, la membrane M se déforme vers la gauche de Fig. 7 provoquant l'augmentation du volume de la chambre de travail et une aspiration d'un liquide auxiliaire à travers le clapet 4a qui s'ouvre sous l'effet de la dépression alors que le clapet 5a reste fermé.

Lorsque la pression augmente dans la conduite 8, la membrane M est repoussée vers la droite selon Fig. 7 et provoque la sortie du liquide de la chambre de travail vers la conduite 44, à travers le clapet de refoulement 5a qui s'ouvre, alors que le clapet d'aspiration 4a reste fermé et s'oppose à un retour du liquide dans le raccord 2a.

Fig. 9 montre, semblablement à Fig. 6, la pompe Pa installée en partie inférieure d'un doseur proportionnel J, alors que le piston plongeur 40 est en fin de course descendante et que la membrane M est en fin de course de refoulement en étant appliquée contre le fond 13a du logement.

Fig. 10-12 illustrent une réalisation avantageuse du raccord de commande 9 pour assurer le maintien de la pompe P à l'extrémité inférieure du doseur proportionnel J, comme représenté sur Fig. 5 et 6. Les éléments identiques ou semblables à des éléments déjà décrits sont désignés par les mêmes références sans que leur description soit reprise en détail.

Le raccord 9 comporte, au voisinage de son extrémité libre sur sa périphérie, une gorge 48 dans laquelle est montée une bague d'étanchéité 49, en particulier un joint torique. L'extrémité inférieure du doseur J, comme visible sur Fig. 6, comporte un alésage dans lequel est engagé de manière étanche le raccord 9 avec la bague 49.

Un écrou 50 est monté libre en rotation autour du raccord 9. L'écrou 50 est retenu, suivant la direction axiale, par une agrafe 51 ouverte comportant un logement sensiblement en forme de U avec extrémités resserrées. L'agrafe 51 qui peut être réalisée en matière plastique, présente une certaine élasticité pour venir s'encliqueter dans une gorge 52 de la paroi extérieure du raccord 9. La gorge 52 présente deux méplats 53 diamétralement opposés contre lesquels s'appliquent les branches du U de l'agrafe 51 après mise en place. L'agrafe 51 présente un bord extérieur circulaire, et constitue un moyen de retenue axiale de l'écrou 50. Cet écrou comporte une collerette 54 en saillie radialement vers l'intérieur propre à buter contre l'agrafe 51. L'écrou 50 peut être déplacé en translation en arrière de l'agrafe 51.

L'extrémité inférieure du doseur J comporte, sur sa périphérie, un filetage sur lequel est vissé l'écrou 50 pour le maintien de la pompe P sur le doseur J. Cette construction permet de réaliser aisément un raccord 9 tournant, étanche avec une seule bague d'étanchéité.

Quelle que soit la réalisation adoptée, le montage et le démontage de la membrane M s'effectuent de manière rapide et simple, sans avoir à intervenir sur les autres éléments de la pompe. L'amorçage de la pompe est facilité par la réduction du volume mort entre la membrane et les clapets, notamment le clapet de refoulement.

## Revendications

1. Pompe à membrane (M) comprenant un corps (1, 1a) qui comporte :
- un raccord d'aspiration (2) et un raccord de refoulement (3) du fluide à pomper, un clapet d'aspiration (4) et un clapet de refoulement (5) associés respectivement aux raccords d'aspiration et de refoulement,
- une chambre de commande (6) dans laquelle est disposée la membrane (M), et une chambre de travail (10) située du côté de la membrane opposé à la chambre de commande,
- un conduit de commande (8) propre à relier la chambre de commande (6) à un raccord de commande (9) du corps, ce conduit de commande permettant d'appliquer alternativement une dépression et une pression sur la membrane,
- le corps (1, 1a) comportant un logement ouvert vers l'extérieur à une extrémité, et fermé à son autre extrémité par un fond (13, 13a) comportant un orifice d'aspiration (14, 14a) et un orifice de refoulement (15,15a), la membrane (M) étant située au voisinage du fond, ou contre le fond, et étant maintenue par un bouchon (16, 16a) engagé dans le logement, ce bouchon présentant, à son extrémité tournée vers la membrane, un évidement constituant la chambre de commande (6),
**caractérisée en ce que** le logement (11) est orienté transversalement, de préférence à angle droit, par rapport au conduit de commande (8), l'évidement constituant la chambre de commande (6) est relié à un passage (7,7a) qui débouche sur la surface latérale du bouchon pour établir une communication avec le conduit de commande (8), et le bouchon (16,16a) est maintenu en place dans le logement par une bague (17) liée, en particulier par un filetage, avec le corps de la pompe et comportant un moyen de retenue (18) du bouchon.

2. Pompe selon la revendication 1, **caractérisée en ce qu'**elle comprend un dispositif à clapets qui comporte une plaque (25) dans laquelle sont montés le clapet d'aspiration (4) et le clapet de refoulement (5), la plaque supportant la membrane (M) et étant maintenue contre le fond (13) du logement par le bouchon (16).

3. Pompe selon la revendication 2, **caractérisée en ce qu'**un orifice d'aspiration (14) et un orifice de refoulement (15) sont prévus dans le fond du logement (13) en regard des clapets correspondants portés par la plaque, et une bague d'étanchéité (31, 32) est montée sur la plaque autour de chaque clapet, pour assurer l'étanchéité entre plaque et corps de pompe.

4. Pompe selon la revendication 2 ou 3, **caractérisée en ce que** la plaque (25) est traversée, au niveau des orifices d'aspiration et de refoulement, par au moins un canal (26, 27) pour l'écoulement du fluide, de préférence un seul canal (27) étant prévu au niveau de l'orifice de refoulement (15) pour réduire le volume mort entre la membrane et le clapet de refoulement.

5. Pompe selon l'une quelconque des revendications 2 à 4, **caractérisée en ce que** la plaque (25) est encliquetée à l'extrémité du bouchon (16), en particulier à l'aide de pattes élastiques (33) prévues sur le bouchon.

6. Pompe selon l'une quelconque des revendications 2 à 5, **caractérisée en ce que** les clapets d'aspiration (4) et de refoulement (5) sont constitués par des clapets de type ombrelle, présentant un noyau engagé dans un orifice de la plaque (25) et une collerette, ou coiffe, flexible fermant le ou les canaux (26, 27) traversant la plaque.

7. Pompe selon la revendication 6, **caractérisée en ce que** les clapets (4, 5) sont en contact avec la membrane (M) lorsque la pompe est au repos ou en fin de refoulement, de sorte que le volume mort entre membrane et clapet de refoulement est minimum.

8. Pompe selon l'une quelconque des revendications 2 à 5, **caractérisée en ce que** les clapets d'aspiration (4a) et de refoulement (5a) sont constitués par des clapets en forme de bec de canard comportant deux lèvres souples s'appliquant l'une contre l'autre suivant une configuration en V dont la pointe est tournée dans le sens d'écoulement du fluide.

9. Pompe selon l'une quelconque des revendications 1 à 8, **caractérisée en ce que** les clapets d'aspiration et de refoulement, de type ombrelle ou en forme de bec de canard, sont disposés dans des logements du corps de pompe, et la membrane (M) est appliquée directement contre le fond (13a) du logement.

10. Pompe selon l'une quelconque des revendications précédentes, **caractérisée en ce que** l'axe géométrique du raccord d'aspiration (2,2a) est parallèle à l'axe géométrique du conduit de commande (8), tandis que l'axe géométrique du raccord de refoulement (3,3a) forme un angle (A) de 45°, ou voisin de cette valeur, avec l'axe géométrique du conduit de commande (8).

11. Pompe selon l'une quelconque des revendications précédentes, **caractérisée en ce que** le bouchon (16, 16a) présente une surface comportant une partie cylindrique et une partie tronconique (21, 21a) propre à s'appliquer contre une surface tronconique conjuguée (20) du logement, le passage (7,7a) prévu dans le bouchon pour liaison au conduit de commande s'ouvrant dans cette partie tronconique et venant en regard du conduit de commande.

12. Pompe selon la revendication 11, **caractérisée en ce qu'** un moyen de détrompage (D) est prévu sur la surface latérale du bouchon pour coopérer avec un moyen de détrompage conjugué du logement afin d'assurer le positionnement convenable du passage (7,7a) relativement au conduit de commande (8).

13. Pompe selon la revendication 11 ou12, **caractérisée en ce que** l'étanchéité de la liaison entre le passage (7,7a) du bouchon et le conduit de commande (8) est assurée par une bague d'étanchéité (23), en particulier un joint torique, entourant la sortie du passage sur la surface oblique tronconique.

14. Pompe selon la revendication 13, **caractérisée en ce que** la bague (23) est logée dans une rainure circulaire (24) prévue sur la surface oblique du bouchon (16).

15. Pompe selon l'une quelconque des revendications précédentes, **caractérisée en ce que** le passage (7, 7a) prévu dans le bouchon (16,16a) pour relier la chambre de commande (6) au conduit de commande (8) s'étend sur une longueur supérieure au rayon du bouchon pour réduire le risque d'interruption de l'aspiration par collage de la membrane contre le fond de la chambre de commande.

16. Pompe à membrane selon l'une quelconque des revendications 1 à 15, **caractérisée en ce qu'**elle est installée en partie inférieure d'un doseur proportionnel (J) comprenant un corps de doseur (36) avec une entrée (37) de liquide principal et une sortie (38), un moteur hydraulique logé dans le corps et actionné par le liquide principal, le moteur entraînant un piston plongeur (40) qui assure une aspiration lors d'une course aller transmise par le conduit de commande (8) à la chambre de commande (6) de la pompe à membrane, et un refoulement, repoussant la membrane, lorsque le piston plongeur effectue une course retour.

17. Pompe selon l'une quelconque des revendications 1 à 16, **caractérisée en ce que** le raccord de commande (9) de la pompe comporte, pour le maintien de la pompe à un doseur, une agrafe (52) encliquetée sur le raccord, et un moyen de liaison au doseur, en particulier un écrou (50), retenu axialement par ladite agrafe.

18. Pompe à membrane selon la revendication 7, **caractérisée en ce qu'**elle comprend un dispositif qui comporte la plaque (25) dans laquelle sont montés le clapet d'aspiration (4) et le clapet de refoulement (5) qui présentent une coiffe en forme d'ombrelle et un noyau logé dans un orifice de la plaque, ladite plaque supportant la membrane (M), au moins le canal (26, 27) traversant la plaque dans la zone recouverte par la coiffe du clapet, la membrane M présentant en périphérie un bourrelet 28 destiné à être reçu pour partie dans une gorge périphérique de la plaque 25 et, pour une autre partie, dans une gorge périphérique, entourant la chambre de commande 6 de la pompe, la membrane M comportant une partie centrale 29 plus épaisse reliée par un voile annulaire 30 au bourrelet 28, le voile 30 au repos et en fin de refoulement présentant une section en forme d'arc de courbe convexe du côté des clapets.

## Patentansprüche

1. Membranpumpe (M) mit einem Körper (1, 1a), der aufweist:
- einen Sauganschluss (2) und einen Auslassanschluss (3) für das zu pumpende Fluid, ein Saugventil (4) und ein Auslassventil (5), die dem Saug- bzw. dem Auslassanschlüssen zugeordnet sind,
- eine Steuerkammer (6), in welcher die Membran (M) angeordnet ist, und eine Arbeitskammer (10), die sich auf der der Steuerkammer gegenüberliegenden Seite der Membran befindet;
- eine Steuerleitung (8), die geeignet ist, die Steuerkammer (6) mit einem Steueranschluss (9) des Körpers zu verbinden, wobei die Steuerleitung ermöglicht, abwechselnd ein Vakuum und einen Druck an die Membran anzulegen;
- wobei der Körper (1, 1a) ein Gehäuse aufweist, das an einem Ende nach außen offen ist und an seinem anderen Ende durch einen Boden (13, 13a) mit einer Saugöffnung (14, 14a) und einer Auslassöffnung (15, 15a) geschlossen ist, wobei sich die Membran (M) nahe dem Boden oder an dem Boden befindet und von einem Stopfen (16, 16a) gehalten wird, der in das Gehäuse eingreift, wobei der Stopfen an seinem der Membran zugewandten Ende eine Aussparung aufweist, welche die Steuerkammer (6) bildet,
**dadurch gekennzeichnet, dass** das Gehäuse (11) quer, vorzugsweise rechtwinklig, in Bezug auf die Steuerleitung (8) ausgerichtet ist, die Aussparung, welche die Steuerkammer (6) bildet, mit einem Durchgang (7, 7a) verbunden ist, der an der Seitenfläche des Stopfens mündet, um eine Verbindung mit der Steuerleitung (8) herzustellen, und der Stopfen (16, 16a) durch einen Ring (17) in dem Gehäuse gehalten ist, der insbesondere durch ein Gewinde mit dem Körper der Pumpe verbunden ist und eine Stopfenrückhalteeinrichtung (18) aufweist.

2. Pumpe nach Anspruch 1, **dadurch gekennzeichnet, dass** sie eine Ventilvorrichtung aufweist, die eine Platte (25) aufweist, in welcher das Saugventil (4) und das Auslassventil (5) montiert sind, wobei die Platte die Membran stützt (M) und durch den Stopfen (16) an dem Boden (13) des Gehäuses gehalten ist.

3. Pumpe nach Anspruch 2, **dadurch gekennzeichnet, dass** eine Saugöffnung (14) und eine Auslassöffnung (15) im Boden des Gehäuses (13) gegenüber den entsprechenden von der Platte gestützten Ventilen vorgesehen sind, und ein Dichtring (31, 32) an der Platte um jedes Ventil angebracht ist, um die Dichtigkeit zwischen der Platte und dem Pumpenkörper sicherzustellen.

4. Pumpe nach Anspruch 2 oder 3, **dadurch gekennzeichnet, dass** die Platte (25) in Höhe der Saug- und Auslassöffnungen von mindestens einem Kanal (26, 27) für den Fluidstrom durchquert wird, vorzugsweise einem einzelnen Kanal (27), der in Höhe der Auslassöffnung (15) vorgesehen ist, um das Totvolumen zwischen der Membran und dem Auslassventil zu verringern.

5. Pumpe nach einem der Ansprüche 2 bis 4, **dadurch gekennzeichnet, dass** die Platte (25) am Ende des Stopfens (16) eingerastet ist, insbesondere mittels elastischer Laschen (33), die an dem Stopfen vorgesehen sind.

6. Pumpe nach einem der Ansprüche 2 bis 5, **dadurch gekennzeichnet, dass** die Saug- (4) und Auslassventile (5) durch Ventile vom Schirmtyp gebildet sind, welche einen Kern, der in eine Öffnung der Platte (25) eingreift, und einen flexiblen Flansch oder Kappe aufweisen, die den oder die Kanäle (26, 27), welche die Platte durchqueren, schließen.

7. Pumpe nach Anspruch 6, **dadurch gekennzeichnet, dass** die Ventile (4, 5) im Ruhezustand der Pumpe oder am Ende des Fördervorgangs mit der Membran (M) in Kontakt stehen, so dass das Totvolumen zwischen der Membran und dem Druckventil minimal ist.

8. Pumpe nach einem der Ansprüche 2 bis 5, **dadurch gekennzeichnet, dass** die Saug- (4a) und Auslassventile (5a) durch entenschnabelförmige Ventile gebildet sind, die zwei flexible Lippen aufweisen, welche aneinander in einer V-förmigen Konfiguration abstützen, deren Spitze in Strömungsrichtung des Fluids gerichtet ist.

9. Pumpe nach einem der Ansprüche 1 bis 8, **dadurch gekennzeichnet, dass** die Saug- und Druckventile vom Schirmtyp oder in Form eines Entenschnabels in Gehäusen des Pumpenkörpers angeordnet sind und die Membran (M) direkt an dem Boden (13a) des Gehäuses anliegt.

10. Pumpe nach einem der vorhergehenden Ansprüche, **dadurch gekennzeichnet, dass** die geometrische Achse des Sauganschlusses (2, 2a) parallel zur geometrischen Achse des Steuerkanals (8) ist, während die geometrische Achse des Auslassanschlusses (3, 3a) mit der geometrischen Achse des Steuerkanals (8) einen Winkel (A) von 45° oder nahe diesem Wert bildet.

11. Pumpe nach einem der vorhergehenden Ansprüche, **dadurch gekennzeichnet, dass** der Stopfen (16, 16a) eine Oberfläche aufweist, die einen zylindrischen Teil und einen kegelstumpfförmigen Teil (21, 21a) aufweist, welche geeignet sind, gegen eine passende kegelstumpfförmige Oberfläche (20) des Gehäuses zu drücken, wobei der im Stopfen vorgesehene Durchgang (7, 7a) für die Verbindung mit dem Steuerkanal in diesen kegelstumpfförmigen Teil mündet und dem Steuerkanal gegenüberliegt.

12. Pumpe nach Anspruch 11, **dadurch gekennzeichnet, dass** an der Seitenfläche des Stopfens eine Verwechselungsschutzeinrichtung (D) vorgesehen ist, um mit einer passenden Verwechselungsschutzeinrichtung des Gehäuses zusammenzuwirken, um die korrekte Positionierung des Durchgangs (7, 7a) relativ zu dem Steuerkanal (8) sicherzustellen.

13. Pumpe nach Anspruch 11 oder 12, **dadurch gekennzeichnet, dass** die Abdichtung der Verbindung zwischen dem Durchgang (7, 7a) des Stopfens und dem Steuerkanal (8) durch einen Dichtring (23), insbesondere einen O-Ring, gewährleistet, welcher den Auslass des Durchgangs auf der kegelstumpfförmigen schrägen Oberfläche umgibt.

14. Pumpe nach Anspruch 13, **dadurch gekennzeichnet, dass** der Ring (23) in einer kreisförmigen Nut (24) angeordnet ist, die in der schrägen Oberfläche des Stopfens (16) vorgesehen ist.

15. Pumpe nach einem der vorhergehenden Ansprüche, **dadurch gekennzeichnet, dass** sich der in dem Stopfen (16, 16a) zum Verbinden der Steuerkammer (6) mit dem Steuerkanal (8) vorgesehene Durchgang (7, 7a) über eine Länge erstreckt, die größer als der Radius des Stopfens ist, um die Gefahr einer Unterbrechung des Ansaugens durch Ankleben der Membran an dem Boden der Steuerkammer zu verringern.

16. Membranpumpe nach einem der Ansprüche 1 bis 15, **dadurch gekennzeichnet, dass** sie im unteren Teil einer Proportional-Dosiervorrichtung (J) eingebaut ist, die einen Dosierkörper (36) mit einem Hauptflüssigkeit-Einlass (37) und einen Auslass (38), einen Hydraulikmotor, der in dem Körper angeordnet ist und durch die Hauptflüssigkeit betätigt wird, wobei der Motor einen Rohrkolben (40) antreibt, der ein Ansaugen während eines Vorwärtshubs, der von dem Steuerkanal (8) auf die Steuerkammer (6) der Membranpumpe übertragen wird, und einen Auslass aufweist, der die Membran zurückdrückt, wenn der Rohrkolben einen Rückhub durchführt.

17. Pumpe nach einem der Ansprüche 1 bis 16, **dadurch gekennzeichnet, dass** der Steueranschluss (9) der Pumpe zum Halten der Pumpe an einer Dosiervorrichtung eine an den Anschluss einrastend angebrachte Klippe (52) und eine Einrichtung zum Verbinden mit der Dosiervorrichtung, insbesondere eine Mutter (50), aufweist, die axial von der Klammer gehalten ist.

18. Membranpumpe nach Anspruch 7, **dadurch gekennzeichnet, dass** sie eine Vorrichtung aufweist, welche die Platte (25) aufweist, in der das Saugventil (4) und das Auslassventil (5) montiert sind, welche eine schirmförmige Kappe und einen Kern aufweisen, der in einer Öffnung der Platte angeordnet ist, wobei die Platte die Membran (M) stützt, wobei mindestens der Kanal (26, 27) durch den von der Kappe des Ventils abgedeckten Bereich verläuft, wobei die Membran (M) am Umfang einen Wulst (28) aufweist, welcher zu einem Teil zur Aufnahme in einer Umfangsrille der Platte (25) und zum anderen Teil zur Aufnahme in einer die Steuerkammer (6) der Pumpe umgebenden Umfangsrille vorgesehen ist, wobei die Membran (M) einen dickeren Mittelteil (29) aufweist, der über eine ringförmige Bahn (30) mit dem Wulst (28) verbunden ist, wobei die Bahn (30) in Ruhestellung und am Ende des Fördervorgangs einen Querschnitt in Form eines konvex gekrümmten Bogens auf Seiten der Ventile aufweist.

## Claims

1. A diaphragm pump (M) of the type comprising a body (1, 1a) which comprises:
- a suction connection (2) and a connection (3) for discharge of the fluid to be pumped, a suction valve (4) and a discharge valve (5) which are associated respectively with the suction and discharge connections;
- a control chamber (6) in which the diaphragm (M) is disposed, and a working chamber (10) which is situated on the side of the diaphragm opposite the control chamber;
- a control pipe (8) which can connect the control chamber (6) to a control connection (9) of the body, this control pipe making it possible to apply alternately partial vacuum and pressure on the diaphragm;
- the body (1, 1a) comprising a receptacle which is open towards the exterior at one end, and is closed at its other end by a base (13, 13a) comprising a suction orifice (14, 14a) and a discharge orifice (15, 15a), the diaphragm (M) being situated in the vicinity of the base, or against the base, and being retained by a cap (16, 16a) which is engaged in the receptacle, this cap having, at its end which faces towards the diaphragm, a recess which constitutes the control chamber (6),
**characterized in that** the receptacle (11) is oriented transversely, and preferably at right-angles relative to the control pipe (8), the recess which constitutes the control chamber (6) is connected to a passage (7, 7a) which opens onto the lateral surface of the cap, in order to establish communication with the control pipe (8), and the cap (16, 16a) is retained in place in the receptacle by a ring (17), which is connected, in particular by means of a thread, to the body of the pump, and comprising a means (18) for retention of the cap.

2. The pump as claimed in claim 1, **characterized in that** it comprises a valve device which comprises a plate (25) in which the suction valve (4) and the discharge valve (5) are fitted, with the plate supporting the diaphragm (M), and being retained against the base (13) of the receptacle by the cap (16) .

3. The pump as claimed in claim 2, **characterized in that** a suction orifice (14) and a discharge orifice (15) are provided in the base of the receptacle (13) opposite the corresponding valves which are supported by the plate, and a sealing ring (31, 32) is fitted on the plate around each valve, in order to ensure the sealing between the plate and the pump body

4. The pump as claimed in claim 2 or 3, **characterized in that** at least one channel (26, 27) for flow of the fluid passes through the plate (25) at the suction and discharge orifices, and preferably a single channel (27) is provided at the discharge orifice (15), in order to reduce the dead volume between the diaphragm and the discharge valve.

5. The pump as claimed in any one of claims 2 to 4, **characterized in that** the plate (25) is snapped onto the end of the cap (16), in particular by means of resilient lugs (33) which are provided on the cap.

6. The pump as claimed in any one of claims 2 to 5, **characterized in that** the suction (4) and discharge (5) valves are constituted by valves of the umbrella type with a core engaged in an orifice in the plate (25), and a flexible flange or cover which closes the channel(s) (26, 27) which pass(es) through the plate.

7. The pump as claimed in claim 6, **characterized in that** the valves (4, 5) are in contact with the diaphragm (M) when the pump is at rest or at the end of discharge, such that the dead volume between the diaphragm and the discharge valve is minimum.

8. The pump as claimed in any one of claims 2 to 5, **characterized in that** the suction (4a) and discharge (5a) valves are constituted by valves in the form of a duckbill comprising two flexible lips which are applied against one another according to a configuration in the form of a "V", the tip of which faces in the direction of flow of the fluid.

9. The pump as claimed in any one of claims 1 to 8, **characterized in that** the suction and discharge valves of the umbrella type or in the form of a duckbill are disposed in receptacles in the pump body, and the diaphragm (M) is applied directly against the base (13a) of the receptacle.

10. The pump as claimed in any one of the preceding claims, **characterized in that** the geometric axis of the suction connection (2, 2a) is parallel to the geometric axis of the control pipe (8), whereas the geometric axis of the discharge connection (3, 3a) forms an angle (A) of 45°, or close to this value, with the geometric axis of the control pipe (8).

11. The pump as claimed in any one of the preceding claims, **characterized in that** the cap (16, 16a) has a surface comprising a cylindrical part and a frusto-conical part (21, 21a) which can be applied against a conjugated frusto-conical surface (20) of the receptacle, with the passage (7, 7a) provided in the cap for connection to the control pipe opening in this frusto-conical part, and being opposite the control pipe.

12. The pump as claimed in claim 11, **characterized in that** a means (D) for polarization is provided on the lateral surface of the cap in order to cooperate with a means for polarization which is conjugated with the receptacle, in order to ensure the appropriate positioning of the passage (7, 7a) relative to the control pipe (8).

13. The pump as claimed in claim 11 or 12, **characterized in that** the sealing of the connection between the passage (7, 7a) of the cap and the control pipe (8) is ensured by a sealing ring (23), in particular an O-ring seal, which surrounds the output of the passage on the frusto-conical oblique surface.

14. The pump as claimed in claim 13, **characterized in that** the ring (23) is accommodated in a circular groove provided (24) in the oblique surface of the cap (16).

15. The pump as claimed in any one of the preceding claims, **characterized in that** the passage (7, 7a) which is provided in the cap (16, 16a) in order to connect the control chamber (6) to the control pipe (8) extends along a length which is longer than the radius of the cap, in order to reduce the risk of interruption of the suction by adhesion of the diaphragm against the base of the control chamber.

16. The diaphragm pump as claimed in any one of claims 1 to 15, **characterized in that** it is installed in the lower part of a proportional metering device (J), comprising a metering device body (36) with a main liquid input (37) and an output (38), a hydraulic motor which is accommodated in the body and is activated by the main liquid, the motor driving a plunger piston (40) which ensures suction during an outward course which is transmitted by the control pipe (8) to the control chamber (6) of the diaphragm pump, and a discharge, which thrusts the diaphragm when the plunger piston carries out a return course.

17. The pump as claimed in any one of claims 1 to 16, **characterized in that**, for the retention of the pump on a metering device, the control connection (9) of the pump comprises a clamp (51) snapped onto the connection, and a means for connection to the metering device, in particular a nut (50), which is retained axially by said clamp.

18. A diaphragm pump as claimed in claim 7, **characterized in that** it comprises a valve device comprising the plate (25) in which the suction valve (4) and the discharge valve (5) are fitted, which have a cover in the form of an umbrella and a core which is accommodated in an orifice in the plate, said plate supporting the diaphragm (M), at least the channel (26, 27) passing through the plate in the area covered by the cover of the valve, the diaphragm M having on its periphery a rim 28 which is received partly in a peripheral throat in the plate 25, and also partly in a peripheral throat at the end of the cap 16, surrounding the control chamber 6 of the pump, the diaphragm (M) comprising a thicker central part 29, which is connected by an annular ring 30 to the rim 28, the ring 30 at rest and at the end of the displacement having a curved-arc-shaped section of a convex curve on the side of the valves.
